# EUROPÄISCHE PATENTSCHRIFT

(11) **EP 0 529 237 B1**
(45) Veröffentlichungstag und Bekanntmachung des Hinweises auf die Patenterteilung: **18.04.2001**
(21) Anmeldenummer: 92111094.6
(22) Anmeldetag: 01.07.1992
(51) Int. Cl.: E03D 1/14

(54) **Spülvorrichtung**
Flushing-device
Dispositif de chasse d'eau

(30) Priorität: 05.07.1991 DE 4122394
(43) Veröffentlichungstag der Anmeldung: 03.03.1993
(73) Patentinhaber: Menge, Heinrich, D-21075 Hamburg (DE)
(72) Erfinder: Menge, Heinrich, D-21075 Hamburg (DE)
(74) Vertreter: Heldt, Gert, Dr. Dipl.-Ing.

(56) Entgegenhaltungen:
- WO-A-80/00984
- WO-A-85/00047
- NL-A- 7 906 859

## Beschreibung

Die Erfindung betrifft eine Vorrichtung zur Steuerung eines Spülvorganges im Bereich eines Toilettenbeckens, bei der eine Spülöffnung eines Spülwasser aufnehmenden Spülkastens von einem in Richtung einer Gehäuselängsachse beweglichen Hubelement gesteuert ist, dessen Bewegungen in Richtung auf die Spülöffnung von einem in einem Gehäuse geführten Schwimmer steuerbar ist, und das Gehäuse sich über mindestens eine Auslauföffnung in einen vom Spülkasten umschlossenen Innenraum öffnet.

Derartige Vorrichtungen werden in vielfältigen Ausführungsformen verwendet, um nach einer Auslösung eines Spülvorganges eine vorgesehene Entleerung des Spülkastens zu ermöglichen. Zur Auslösung eines Spülvorganges werden durch Ziehen oder Drücken eines Bedienorgans das Hubelement und das mit ihm verbundene Dichtelement angehoben und hierdurch die Spülöffnung freigegeben. Das im Bereich des Spülkastens bevorratete Wasser kann daraufhin in das Toilettenbecken ausströmen. Mit einer zunehmenden Dauer des Spülvorganges entleert sich sowohl der Spülkasten als auch das den Schwimmer umschließende Gehäuse, so daß der Schwimmer und das Hubelement absinken. Dieser Absinkvorgang wird so lange fortgesetzt, bis das Dichtelement in den Bereich eines Ventilsitzes gelangt, der im Bereich der Spülöffnung angeordnet ist und die Spülöffnung abdichtet. In den Spülkasten nachströmendes Wasser kann anschließend nicht mehr in den Bereich des Toilettenbeckens gelangen, sondern füllt den Spülkasten erneut auf.

Neben Vorrichtungen, die lediglich eine Auslösung des Spülvorganges zulassen und mit denen es nicht möglich ist, einen einmal ausgelösten Spülvorgang zu beeinflussen, beispielsweise um ihn zu beenden oder um ihn zu unterbrechen, sind auch Vorrichtungen bekannt, die mit einer Unterbrechungseinrichtung versehen sind, um den Spülvorgang vorzeitig zu beenden. Mit Hilfe der bekannten Vorrichtungen zur Unterbrechung des Spülvorganges ist es jedoch nicht möglich, eine ausreichende Betriebssicherheit der Toilettenanlagen zu gewährleisten. Insbesondere sind Bedienungen möglich, bei denen ständig äußerst geringe Spülwassermengen in das Toilettenbecken eingeleitet werden. Dies kann dazu führen, daß Anwachsungen im Bereich von Rohrleitungen erfolgen, die das Toilettenbecken mit einem Abwassersystem verbinden. Diese Anwachsungen können zu einer Herabsetzung der Funktionsfähigkeit und schließlich zu einer Unbenutzbarkeit der Toilettenanlage führen.

Die aus Gründen des Umweltschutzes und des niedrigen Wasserverbrauches angestrebte Möglichkeit zur Reduzierung der Spülwassermenge kann somit bei diesen bekannten Vorrichtungen erhebliche Nachteile im Bereich der Betriebssicherheit nach sich ziehen.

Aus der internationalen Patentanmeldung mit Veröffentlichungsnummer WO 85/00047 ist darüberhinaus eine Vorrichtung bekanntgeworden, mit deren Hilfe eine definierte Teil- und Vollentleerung eines Spülkastens durchgeführt werden kann. Dieser Spülkasten besitzt eine Auslauföffnung, in deren Bereich das Hubelement von einem Gehäuse umgeben ist, in dem ein Schwimmer auf- und abwärtsbeweglich angeordnet ist. In einem der Ablauföffnung zugewandten Boden des Gehäuses sind Auslauföffnungen vorgesehen, aus denen das Wasser aus dem Gehäuse in den Innenraum des Spülwasserbehälters eintreten kann. An dem Hubelement ist ein Anschlag befestigt, gegen den der Schimmer bei seiner Aufwärtsbewegung anschlägt. Der Anschlag ist an seiner dem Hubelement zugewandten Bodenfläche von einem Gewicht belastet. An dem Hubelement ist darüberhinaus ein Schwimmkörper in einer Höhe bezüglich des Spülkastens befestigt, in der der Spülwasserpegel sich bei einer Teilspülung befinden soll.

Außerdem besitzt das Hubelement in seinem oberen Teil, der aus dem oberen Pegel des im Spülkastens stehenden Spülwassers ragt, eine Öse, in die zwei Hebel eingreifen. Einer der beiden Hebel trägt einen Permanentmagneten. Diesem entspricht ein weiterer entgegengesetzt gepolter Magnet, der an einer Halterung oberhalb des Magneten befestigt ist. Die beiden Magneten können mit Hilfe einer Stellschraube justierbar auf Abstand gehalten werden. Der andere Hebel besitzt derartige Magneten nicht.

Zum Zwecke der Vollspülung wird der mit dem Magneten versehene Hebel betätigt, so daß das Hubelement von der Auslauföffnung abgehoben wird. Aus diesem Grunde kann nunmehr das Spülwasser in Richtung auf das Toilettenbecken austreten. Der Hebel wird in seiner verschwenkten Lage auch dann noch durch die Magneten gehalten, wenn der Pegel des Spülwassers unter den Schwimmkörpern absinkt. Da das Spülwasser durch die relativ kleinen Öffnungen nur langsam aus dem Gehäuse austritt, wird der Schwimmer in seiner aufgeschwommenen Lage relativ lange gehalten, so daß sich sein Gewicht auf das Hubelement nicht in vollem Umfange auswirken kann. Erst wenn das gesamte Spülwasser aus dem Spülwasserbehälter in Richtung des Toilettenbecken abgelaufen ist, reicht das Gewicht der Schimmer aus, um das Hubelement in Richtung auf die Auslauföffnung zu ziehen und diese damit zu verschließen. Demgegenüber wird bei Betätigung des nicht mit dem Magneten versehenen Hebels die Auslauföffnung bei absinkendem Schwimmkörper wieder verschlossen, ohne daß eine Verzögerung der Verschlußbewegung durch die Magneten eintritt. Die Wahl zwischen der gewünschten Wassermenge, die aus der Auslauföffnung austreten kann, erfolgt also schon zu Anfang des Spülvorganges. Während des Spülvorganges besteht keine Möglichkeit, den Abfluß des Spülwassers aus dem Gehäuse zu beeinflussen. Das gesamte Spülwasser fließt aus dem Spülwasserbehälter aus.

Aufgabe der vorliegenden Erfindung ist es daher, eine Vorrichtung der einleitend genannten Art derart zu verbessern, daß sowohl eine Reduzierung der Spülwassermenge als auch eine ausreichende Betriebssicherheit gewährleistet wird.

Diese Aufgabe wird erfindungsgemäß dadurch gelöst, daß die Auslauföffnung von einem Magnetventil steuerbar ist, daß durch Magnetkraft vor der Auslauföffnung diese verschließend gehalten und durch eine an das Hubelement angekoppelte Auslösevorrichtung durch Überwindung der Magnetkraft von der Auslauföffnung entfernbar und damit die Auslauföffnung öffenbar ist, und das Magnetventil auf Führungen in Richtung auf die Auslauföffnung geführt ist.

Durch diese Kombination einer Einrichtung zur Vorgabe einer Mindestspülmenge und Mitteln zur Unterbrechung des Spülvorganges nach Abgabe der Mindestspülwassermenge kann die aus dem Blickwinkel des Umweltschutzes angestrebte Justierung der Spülwassermenge durchgeführt und dennoch gewährleistet werden, daß Beeinträchtigungen der Betriebsicherheit der Toilettenanlage nicht erfolgen. Gemäß einer bevorzugten Ausführungsform der Erfindung ist das Magnetventil mit einem Positionierelement verbunden, das mechanisch an das Hubelement angekoppelt ist. Mit Hilfe dieses Positionierelementes ist es möglich, das als Magnetventil ausgebildete Abdichtelement in mindestens einer den Gehäuseinnenraum relativ zu seiner Umgebung im wesentlichen abdichtenden Positionierung und in mindestens einer die Auslauföffnung wenigstens bereichsweise freigebenden Positionierung anzuordnen. Aufgrund dieses einfachen mechanischen Grundprinzips ist es lediglich erforderlich, einfache mechanische Bedienelemente zu verwenden, die leicht zu fertigende Geometrien und eine hohe Zuverlässigkeit aufweisen.

Weitere Einzelheiten der vorliegenden Erfindung ergeben sich aus der nachfolgenden ausführlichen Beschreibung und den beigefügten Zeichnungen, in denen bevorzugte Ausführungsformen der Erfindung beispielsweise veranschaulicht sind.

In den Zeichnungen zeigen:
- Fig. 1:: eine teilweise geschnittene Seitenansicht einer Vorrichtung, bei der ein vom Schwimmer beaufschlagter Bügel im Bereich des Positionierelementes angelenkt ist,
- Fig. 2:: eine teilweise Darstellung der Vorrichtung gemäß Figur 1, bei der das Steuerelement in einer angehobenen Positionierung dargestellt ist,
- Fig. 3:: eine weitere teilweise Darstellung der Vorrichtung gemäß Figur 1, in der das Steuerelement in einer den Innenraum des Gehäuses im wesentlichen abdichtenden Positionierung dargestellt ist,
- Fig. 4:: eine Prinzipdarstellung zur Veranschaulichung einer Längenjustierbarkeit des Hubelementes,
- Fig. 5:: eine Draufsicht auf eine Vorrichtung mit an das Positionierelement angelenktem Bügel und herausgenommenem Schwimmer,
- Fig. 6:: eine Prinzipdarstellung eines Verbindungselementes zur Höhenjustierung,
- Fig. 7:: eine teilweise Darstellung eines weiteren Ausführungsbeispiels bei dem durch einmalige Betätigung des Bedienorgans eine Vollspülung oder eine Sparspülung eingeleitet werden kann,
- Fig. 8:: eine Draufsicht auf die Vorrichtung nach Fig. 7.

Die in den Fig. 1 bis 6 dargestellte Vorrichtung zur Steuerung eines Spülvorganges besteht im wesentlichen aus einem Gehäuse (1), das sich entlang einer Gehäuselängsachse (2) erstreckt und einen Gehäuseinnenraum (3) aufweist, in dem ein Schwimmer (4) angeordnet ist. Der Schwimmer (4) umschließt mindestens bereichsweise ein Hubelement (5), das im Bereich seiner in lotrechter Richtung unteren Ausdehnung mit einem Dichtelement (6) verbunden ist. Insbesondere ist daran gedacht, das Hubelement (5) im wesentlichen rohrförmig auszubilden und im wesentlichen zentrisch zur Gehäuselängsachse (2) anzuordnen.

Im Bereich eines in lotrechter Richtung unteren Gehäusebodens (7) ist eine Steueröffnung (8) angeordnet, die zur Aufnahme eines Steuerelementes (9) vorgesehen ist. Das Steuerelement (9) besteht im wesentlichen aus einer Abdichtung, die als eine Abdichtscheibe ausgebildet sein kann, die im wesentlichen zentrisch zu einem Positionierelement (10) angeordnet ist. Insbesondere ist daran gedacht, das Positionierelement (10) stangenförmig auszubilden. In lotrechter Richtung oberhalb und unterhalb des Steuerelementes (9) sind Stege (11) angeordnet, die sich im wesentlichen radial zum Positionierelement (10) erstrecken. Insbesondere ist daran gedacht, die Stege (11) im wesentlichen sternförmig anzuordnen und mit einer das Positionierelement (10) im Bereich der Steueröffnung (8) führenden Dimensionierung zu versehen. Eine Begrenzung der Verschieblichkeit des Steuerelementes (9) kann durch eine an das Steuerelement (9) angeformte Begrenzung (46) erfolgen. Die Führung des Steuerelementes (9) kann dadurch verbessert werden, daß im Bereich der Steueröffnung (8) ein sich in Richtung einer Positionierlängsachse (12) erstreckender Bund (13) angeordnet ist, der eine im wesentlichen zentrisch zum Positionierelement (10) angeordnete Orientierung aufweist.

Zur Aufnahme des Positionierelementes (10) erstreckt sich durch den Schwimmer (4) in Richtung der Positionierlängsachse (12) eine Ausnehmung (14). Zur Verbesserung einer mechanischen Widerstandsfähigkeit ist es insbesondere möglich, im Bereich der Ausnehmung (14) eine Verkleidung anzuordnen, die beispielsweise als ein Rohr ausgebildet ist oder aus Muffen bestehen kann. Zur Ermöglichung einer verkantungsfreien Führung des Schwimmers (4) im Bereich des Gehäuseinnenraumes (3) ist insbesondere daran gedacht, den Schwimmer (4) im wesentlichen ringförmig auszubilden und mit einer Zentralausnehmung (15) zu versehen. Die Führung des Schwimmers (4) erfolgt durch seine Zentralausnehmung (15) auf der Gehäuseinnenwandung und außerdem im Bereich der Ausnehmung (14) auf dem Positionierelement (10). Durch die Zentralausnehmung (15) erstreckt sich das Hubelement (5)hindurch.

Zur Ermöglichung einer freien Positionierung des Steuerelementes (9) ist es vorteilhaft, in lotrechter Richtung unterhalb des Steuerelementes (9) ein Federelement (16) anzuordnen, das beispielsweise als eine Spiralfeder ausgebildet ist, die sich im wesentlichen zentrisch zum Positionierelement (10) erstreckt. Das Federelement (16) erleichtert die Montage, da alle Teile (9, 11, 46, 17, 44) lose auf das Positionierelement (10) gesteckt werden können und dort ausschließlich durch das Federelement (16), den Bund (18) und eine Querverstrebung (37) gehalten werden. Im Bereich ihrer dem Steuerelement (9) zugewandten Ausdehnung stützt sich das Federelement (16) auf einem Widerlager (17) ab. Im Bereich seiner dem Widerlager (17) abgewandten Ausdehnung stützt sich das Federelement (16) auf einem Bund (18) ab, der an das Positionierelement (10) angeformt ist. Alternativ oder ergänzend zum Federelement (16) ist es möglich, ein weiteres Federelement (19) in lotrechter Richtung oberhalb des Gehäuses (1) anzuordnen oder ganz auf das Federelemet (16) zu verzichten, wobei dann allerdings die Stege (11) am Steuerelement (10) länger als in Fig. 1 dargestellt ausgebildet sein müssen.

Das Federelement (19) kann, wie in den Fig. 1 bis 3 dargestellt, als eine Spiralfeder ausgebildet sein, die sich im wesentlichen zentrisch zum Positionierelement (10) erstreckt. Zur Abstützung des Federelementes (19) ist dort ein dem Gehäuse (1) zugewandtes Widerlager (20) vorgesehen. Eine weitere Abstützung des Federelementes (19) erfolgt im Bereich eines Bundes (21), der an das Positionierelement (10) angeformt ist. Zur Verbesserung der Positionierung der Federelemente (16,19) ist es insbesondere möglich, im Bereich des Widerlagers (20) und des Bundes (21) Scheiben (41,42) anzuordnen, gegen die sich das Federelement (19) abstützt. Darüber hinaus ist es möglich, im Bereich des Widerlagers (17) und des Bundes (18) Scheiben (43,44) vorzusehen. Darüber hinaus ist zur Steuerung des Positionierelementes (10) noch ein Bund (50) im Bereich des das Widerlager (20) durchragenden Aushubs des Positionierelementes (10) vorgesehen. Dieser Bund (50) ist derart bemessen, daß er einerseits durch eine entsprechende Ausnehmung des Widerlagers (20) hindurchgeführt werden kann und andererseits groß genug ist, seinerseits der die Feder begrenzenden Scheibe (42) als Widerlager zu dienen.

Alternativ dazu ist eine Ausbildung des Federelements (19) als Blattfeder (113) möglich, die in einer am Gehäuse (1) angeformten Führung (117) gehalten wird und eine Bohrung (128) aufweist, durch die das Positionierelement (10) hindurchgeführt ist (Fig. 7), wobei sich der Bund (50) von oben her gegen die Blattfeder (113) abstützt. Die Blattfeder (113) ist dabei so gebogen, daß in keiner der Endstellungen des Positionierelements (10) Kräfte von der Blattfeder (113) auf das Positionierungselement (10) ausgeübt werden, die das Positionierelement (10) seitlich auslenken könnten.

Zur Ermöglichung einer definierten Positionierung des Steuerelementes (9) in einem Ausgangszustand ist es möglich, an das Positionierelement (10) einen Bügel (22) anzulenken. Zur Übertragung von Hebelkräften mittels des Bügels (22) auf das Positionierelement (10) sind Auflager (23,24) vorgesehen, auf denen sich der Bügel (22) bei einem Absenken des Schwimmers (4) aufstützt. In Abhängigkeit davon, ob das Steuerelement (9) vor einer Rückkehr in den Ausgangszustand relativ zur Steueröffnung (8) abgesenkt oder angehoben war, wird entweder das Auflager (23) oder das Auflager (24) vom Bügel (22) beaufschlagt.

Das Hubelement (5) weist im Bereich seiner äußeren Begrenzung Ausnehmungen (25) auf, in die Auflageelemente (26) einsetzbar sind, mit deren Hilfe eine Längenanpassung des Hubelementes (5) vorgenommen werden kann.. Die Längenanpassung dient zur Einstellung der aus dem Gehäuse (1) abfließenden Wassermenge. Wird der Schwimmer (4) über die Auflageelemente (26) in der oberen Ausnehmung (25) an das Hubelement (5) angekoppelt, so genügt bereits ein vergleichsweise geringer Verschiebeweg des Hubelementes (5) und damit das Ablassen einer relativ geringen Wassermenge aus dem Gehäuse (1) um das Dichtelement (6) auf dem Ventilsitz (33) zur Auflage zu bringen und damit die Ausnehmung (32) zu verschließen. Wird hingegen die untere Ausnehmung (25) zur Aufnahme des Auflageelementes (26) benutzt, so benötigt das Hubelement (5) einen vergleichsweise großen Schließweg zum Verschließen der Ausnehmung (32).

Die Auflageelemente (26) können beispielsweise als Kunststoffscheibe ausgebildet und mit einem O-Ring (101) befestigt sein, der oberhalb der Kunststoffscheibe (26) in die Ausnehmung (25) eingesetzt ist und verhindert, daß die Kunststoffscheibe (26) vom Schwimmer (4) aus der Ausnehmung (25) gedrückt wird.

Darüber hinaus ermöglichen es die Ausnehmungen (25), eine Kürzung des Hubelementes (5) durchzuführen, um es an unterschiedliche Dimensionierungen der jeweils verwendeten Spülkasten anzupassen, wobei die Ausnehmungen (25) als Markierungen dienen, an denen das Hubelement (5) abgeschnitten wird, wenn das Spülventil in einem Spülkasten geringer Höhe installiert wird.

In lotrechter Richtung unterhalb des Gehäusebodens (7) ist ein Abschlußelement (27) angeordnet, das über eine Kopplung (28) mit dem Gehäuse (1) verbunden ist. Die Kopplung (28) ist im wesentlichen zylindrisch ausgebildet und umschließt das Hubelement (5), das in das Abschlußelement (27) hineinragt. Das Abschlußelement (27) besteht im wesentlichen aus einer dem Gehäuseboden (7) zugewandten und sich etwa parallel zu diesem erstreckenden Grundplatte (29), einer im wesentlichen parallel zur Grundplatte (29) angeordneten Abschlußplatte (30) sowie Stegen (31), die die Grundplatte (29) mit der Abschlußplatte (30) verbinden und sich im wesentlichen quer zu den von den Platten (29,30) aufgespannten Ebenen erstrekken. Zwischen den Stegen (31) sind Zwischenräume vorgesehen, die ein Durchströmen von Spülflüssigkeit zulassen.

Im Bereich der Abschlußplatte (30) ist eine Ausnehmung (32) vorgesehen, die von einem im wesentlichen zylindrisch ausgebildeten Ventilsitz (33) umschlossen ist. Im Bereich seiner der Grundplatte (29) abgewandten Ausdehnung erstreckt sich der Ventilsitz (33) im wesentlichen zylindrisch und ist mit einem Außengewinde versehen, das ein Einschrauben in eine Wandung (34) eines Spülkastens (150) ermöglicht, beispielsweise mit einer Mutter. Im Bereich seiner der Grundplatte (29) abgewandten Ausdehnung trägt der Ventilsitz (33) in einem Ruhezustand das mit dem Hubelement (5) verbundene Dichtelement (6), das beispielsweise als eine Gummidichtung ausgebildet ist. Eine einfache Montage kann dadurch ermöglicht werden, daß das Abschlußelement (27) über Bajonettverschlüsse (35) mit der Kopplung (28) verbunden wird. Prinzipiell sind aber auch andere Verbindungs-mechanismen denkbar.

Im Bereich seiner sich durch das Gehäuse (1) hindurch erstreckenden Ausdehnung ist das Hubelement (5) von einer Gehäuseinnenwandung (36) umfaßt, die in Richtung der Gehäuselängsachse (2) eine an die Formgebung des Hubelementes (5) angepaßte Gestaltung aufweist. Insbesondere ist daran gedacht, sowohl das Hubelement (5) als auch die Gehäuseinnenwandung (36) zylindrisch auszubilden und mit einem eine freie Positionierbarkeit des Hubelementes (5) zulassenden Abstand zu versehen. Die Gehäuseinnenwandung (36) begrenzt den Gehäuseinnenraum (3) in Richtung auf das Hubelement (5). Eine Höhenjustierung des Hubelementes (5) kann beispielsweise dadurch erfolgen, daß zwischen dem Hubelement (5) und der Gehäuseinnenwandung (36) ein Tubus (48) angeordnet ist, der relativ zur Gehäuseinnenwandung (36) in Richtung der Gehäuselängsachse (2) verschieblich ist. Insbesondere ist es durch diesen Tubus (48) möglich, den Abstand des Abschlußelementes (27) zum Gehäuse (1) zu verändern. Im Bereich seiner in lotrechter Richtung unteren Ausdehnung mündet der Tubus (48) in die Kopplung (28). Eine Festlegung der Positionierung des Tubus (48) relativ zu Gehäuseinnenwandung (36) erfolgt mit Hilfe von Fixierungen (49). Die Fixierungen (49) können beispielsweise als Ausnehmungen ausgebildet sein, durch die ein Verbindungselement (40), beispielsweise ein Draht, hindurchgezogen wird.

Zur Anlenkung des Bügels (22) an das Positionierelement (10) ist es möglich, das Positionierelement (10) mit einer Querverstrebung (37) zu versehen, in deren Bereich Ausnehmungen (38) vorgesehen sind, in die der Bügel (22) mit Zapfen (39) eingreift. Prinzipiell ist es auch möglich, andere Verbindungen zwischen dem Bügel (22) und der Querverstrebung (35) vorzusehen. Beispielsweise ist es möglich, im Bereich des Bügels (22) Ausnehmungen vorzusehen, in die die Querverstrebung (37) mit Zapfen eingreift. Die Querverstrebung (37) kann beispielsweise als ein Rohr ausgebildet sein, das durch eine entsprechende Ausnehmung im Bereich des Positionierelementes (10) hindurchgeschoben ist und sich quer zur Positionierlängsachse erstreckt. Im Bereich der Enden dieses Rohres greift der Bügel (22) mit seinen Zapfen (39) ein. Zur Vermeidung eines Abriebs im Bereich des Schwimmers (4) durch den Bügel (22) ist es möglich, im Bereich der in lotrechter Richtung unteren Begrenzung des Schwimmers (4) ein Auflageelement (51) vorzusehen, das beispielsweise plattenförmig ausgebildet ist. Prinzipiell ist es jedoch auch ausreichend, das Auflageelement (40) als einen geeignet positionierten Draht auszubilden.

In einem Ruhezustand ist ein Ausgangspegel der Spülflüssigkeit im Bereich des Spülkastens auf einem Niveau angeordnet, das sich oberhalb einer oberen Begrenzung des Gehäuses (1) erstreckt. Hierdurch ist gewährleistet, daß bei einem Anheben des Schwimmers (4) zur Einleitung eines Spülvorganges in ausreichender Weise Spülflüssigkeit in den Gehäuseinnenraum (3) nachströmen kann, um somit ein Aufschwimmen des Schwimmers (4) zu ermöglichen.

Nach einem Anheben des Hubelementes (5) strömt durch die angehobene Positionierung Spülflüssigkeit durch die Ausnehmung (32) hindurch. Durch den Schwimmer (4) wird das Hubelement (5) in seiner angehobenen Positionierung gehalten und sinkt langsam in Abhängigkeit von einem Absinken des Schwimmers (4) innerhalb des Gehäuseinnenraumes (3) ab. Die Flüssigkeit im Bereich des Gehäuseinnenraumes (3) läuft in einer Ruhepositionierung des Steuerelementes (9) durch den sich zwischen dem Steuerelement (9) und dem Bund (13) erstreckenden Spalt ab. Zur Unterbrechung des Spülvorganges wird das Steuerelement (9) mit Hilfe des Positionierelementes (10) relativ zur Steueröffnung (8) verschoben. Hierdurch wird der wirksame Querschnitt der Steueröffnung (8) vergrößert und die Flüssigkeit aus dem Gehäuseinnenraum (3) kann sich ohne wesentliche Zeitverzögerung in den Spülkasten ergießen. Hierdurch sinkt der Schwimmer (4) und das von diesem getragene Hubelement (5) ab, so daß das Dichtelement (6) zur Auflage auf den Ventilsitz (33) gelangt und den Spülvorgang unterbricht.

Eine wirksame Unterbrechung des Spülvorganges ist jedoch nur dann möglich, wenn der Pegel der Spülflüssigkeit im Bereich des Spülkastens (150) ausreichend weit abgesunken ist, um eine Entleerung des Gehäuses (1) derart zu ermöglichen, daß der Schwimmer (4) auf einer Höhe positioniert werden kann, die ein Aufliegen des Dichtelementes (6) im Bereich des Ventilsitzes (33) zur Folge hat. Ist eine vorgebbare Mindestspülwassermenge noch nicht aus dem Spülkasten (150) herausgeströmt, so findet lediglich ein Pegelausgleich zwischen der Flüssigkeit im Bereich des Gehäuseinnenraumes (3) und der Flüssigkeit im Bereich des Spülkastens statt und der Spülvorgang wird so lange fortgesetzt, wie das Hubelement (5) vom Schwimmer (4) getragen wird. Das Volumen der Mindestspülwassermenge wird durch die relative Höhenanordnung des Gehäuses (1) und damit des Schwimmers (4) bezüglich des Ventilsitzes (33) vorgegeben. Nach einem Lösen der Fixierung (49) ist es somit möglich, sowohl eine Adaption an unterschiedliche Bemaßungen des Spülkastens (150) vorzunehmen als auch unterschiedliche Mindestspülwassermengen vorzugeben. Gleichfalls kann eine derartige Adaption mit Hilfe der Auflageelemente (26) erfolgen, die die Auflagepositionierung des Hubelementes (5) relativ zum Schwimmer (4) vorgeben. Nach einer Beendigung oder einer Unterbrechung des Spülvorganges strömt erneut Spülflüssigkeit in den Innenraum des relativ zum Toilettenbecken abgedichteten Spülkastens (150). Durch den Spalt zwischen dem Steuerelement (9) und dem Bund (13) sowie durch die verschiebliche Anordnung des Steuerelementes (9) ist gewährleistet, daß Spülflüssigkeit auch in den Bereich des Gehäuseinnenraumes (3) gelangen kann. Sie erzeugt am Schwimmer (4) Auftriebskräfte, die allerdings nicht ausreichen, um das Hubelement (5) anzuheben. Die Auftriebskräfte sind ausschließlich dafür ausgelegt, das angehobene Hubelement (5), das zur Öffnung der Ausnehmung (32) mit dem Dichtelement (6) vom Ventilsitz (33) abgehoben ist, in seiner angehobenen Position zu halten.

Zur anpassungsfähigen Anordnung des Positionierelementes, (10) und des Hubelementes (5) sind Verbindungszapfen (49) vorgesehen, die in unterschiedliche Positionierungen in ihnen zugeordnete Ausnehmungen eingreifen können und hierdurch unterschiedliche Positionierungen zulassen. Zur Betätigung des Positionierelementes (10) und somit zur Betätigung des Steuerelementes (9) ist es möglich, unterschiedliche Bedienrichtungen zu kombinieren. Beispielsweise ist es möglich, durch ein Bedienorgan (120) nach einem erstmaligen Drücken den Spülvorgang auszulösen und nach einem zweiten Drücken den Spülvorgang zu unterbrechen. Es ist aber auch möglich, Druck- und Zugbewegungen miteinander zu kombinieren oder ausschließlich Zugbewegungen vorzusehen. Eine Stopfunktion ist auch möglich durch Gedrückthalten der Drucktaste, und durch Gezogenhalten der Zugtaste.

Die in den Fig. 7 und 8 dargestellte Vorrichtung ermöglicht es dem Anwender durch eine einmalige Betätigung des Bedienorgans (120) eine Vollspülung oder eine Sparspülung einzuleiten, wobei bei der Vollspülung im wesentlichen der gesamte Inhalt des mit Wasser gefüllten Spülkastens (150) ins Toilettenbecken abgegeben wird, während bei Einleitung eines Sparspülvorgangs nur eine feste vorgegebene Mindestspülmenge aus dem Spülkasten ins Toilettenbecken fließt. Gleichzeitig ermöglicht es die dargestellte Vorrichtung, die Sparspülung und die Vollspülung unabhängig voneinander wahlweise durch Drücken oder durch Ziehen des Bedienorgans (120) zu betätigen.

Das Spülventil der in Fig. 7 und 8 dargestellten Vorrichtung weist dazu ein zusätzliches Magnetventil (103) auf, das über eine Auslösevorrichtung (104) mit dem in seiner Nähe angeordneten Positioniererelement (10) verbunden ist. Das Magnetventil (103) besteht im wesentlichen aus einem am unteren Ende eines Auftriebkörpers (108) angeordneten Ringmagneten (107), der in der in Fig. 7 dargestellten Endstellung bei nicht betätigtem Bedienorgan (120) gegen einen unterhalb einer Auslauföffnung (109) des Gehäuses (1) angeordneten Steg (106) aus einem magnetischen Material gezogen wird und dabei die Auslauföffnung (109) verschließt. Die durch eine vertikale Durchtrittsöffnung des Auftriebkörpers (108), durch die zentrale Öffnung des Ringmagneten (107) und durch eine Durchtrittsöffnung des Stegs (106) hindurchgeführte Auslösevorrichtung (104) weist im Bereich des Magnetventils (103) einen Bund (110) auf, der einen gegenüber den Durchtrittsöffnungen des Auftriebkörpers (108) und des Stegs (106) größeren Außendurchmesser aufweist und der beim Betätigen der Auslösevorrichtung (104) durch Herabdrücken des Bedienorgans (120) von oben her gegen den Steg (106) gedrückt wird, wobei dieser entgegen der Kraft einer Spiralfeder (111) von der Unterseite des Ringmagneten (107) weg nach unten geschoben wird. Sobald eine gewisse Entfernung zwischen dem Ringmagneten (107) und dem Steg (106) überschritten wird, löst sich der Ringmagnet (107) und schwimmt zusammen mit dem Auftriebskörper (108) im Wasser des Gehäuses (1) auf, wobei die Auslauföffnung (109) freigegeben wird. Der Auftriebskörper (108) wird dabei auf der Auslösevorrichtung (104) geführt.

Beim Loslassen der Auslösevorrichtung (104) wird der Steg (106) von der Spiralfeder (111) gegen die Unterseite des Gehäuses (1) gedrückt, ohne daß dadurch die Auslauföffnung (109) verschlossen wird, da das Steuerwasser an den Seiten des Stegs (106) vorbei in den Spülkasten (150) ablaufen kann. Die Auslauföffnung (109) ist dabei so dimensioniert, daß der Wasserspiegel im Gehäuse (1) in etwa gleich schnell sinkt wie im Spülkasten. Wenn der Wasserspiegel im Gehäuse (1) so weit abgesunken ist, daß der Ringmagnet (107) erneut gegen den Steg (106) gezogen wird, wird die Auslaßöffnung (109) verschlossen.

Beim Betätigen der Auslösevorrichtung (104) durch Hochziehen des Bedienorgans (120) wird der Bund (110) zusammen mit der Auslösevorrichtung (104) nach oben gezogen, wobei der Auftriebskörper (108) so weit angehoben wird, bis die nach oben wirkende Auftriebskraft größer ist als die den Ringmagneten (107) nach unten gegen den Steg (106) ziehende magnetische Anziehungskraft. Der Auftriebskörper (108) mit dem Ringmagneten (107) schwimmt daraufhin unter Öffnung der Auslauföffnung (109) auf. Von da ab verläuft der Spülvorgang in gleicher Weise wie bei der oben beschriebenen Auslösung durch Herabdrücken des Bedienorgans (120).

Das Magnetventil (103) ist stets oberhalb des Steuerelements (9) im Gehäuse (1) angeordnet, so daß es schließt, bevor das am Hubelement (5) angeordnete Dichtelement (6) auf dem Ventilsitz (33) aufliegt. Nach Verschließen der Auslaßöffnung (109) erfolgt dabei der Niveauausgleich zwischen dem Spülkasten (150) und dem Gehäuseinnenraum (3) über den Spalt zwischen dem Steuerelement (9) und dem Bund (13), so daß bis zum Abdichten des Ventilsitzes (33) ein weiteres Absinken des mit Schwimmer (4) verbundenen Hubelements (5) gewährleistet ist.

Durch die Anordnung des Magnetventils (103) auf einem Niveau oberhalb des Steuerelements (9) wird gewährleistet, daß im Anschluß an einen Sparspülvorgang bei Bedarf ein Vollspülvorgang ausgelöst werden kann, bei welchem die nach Beendigung des Sparspülvorgangs im Spülkasten (150) verbleibende Restwassermenge durch eine weitere Betätigung des Bedienorgans (120) abgegeben werden kann.

Die Auslösevorrichtung (104) ist in einer Bohrung (112) der Blattfeder (113) geführt und in einer Bohrung (114) einer Blattfeder (115) gehalten, gegen welche ein auf der Auslösevorrichtung (104) angeordneter Bund (116) und die Spiralfeder (111) von oben her anliegen. Die Blattfeder (115) kann aus der in Fig. 7 dargestellten Ruhelage beim Betätigen des Bedienorgans (120) durch Druck nach oben ausgelenkt werden. Aufgrund der Federvorspannung kehrt sie jedoch stets in die Ruhelage zurück, in welcher sich der Bund (110) in Höhe des Magneten (107) befindet. Durch die Blattfeder (115) wird gewährleistet, daß die Auslösevorrichtung (104) stets in ihre Ausgangslage zurückgeführt wird.

Die Art der Betätigung des Bedienorgans (120) durch Drücken oder Ziehen zum Programmieren, Auslösen und Unterbrechen des Spülvorgangs läßt sich durch eine das Positionierelement (10) mit der Auslösevorrichtung (104) koppelnde Verstellvorrichtung (105) vom Anwender einstellen. Die auf dem Positionierelement (10) nach oben und nach unten verschiebbare Verstellvorrichtung (105) ist dabei als Bügel ausgebildet, dessen vertikaler Steg (123) im Abstand vom Positionierelement (10) und parallel zu diesem angeordnet ist, und dessen waagerechte Schenkel (124, 125) an ihren freien Enden jeweils eine vertikale, vom Positionierelement durchsetzte Durchgangsöffnung aufweisen. Zwischen dem Positionierelement (10) und dem Bügel wird so ein vertikaler, nach oben und unten begrenzter Längsschlitz (122) gebildet, der vom horizontalen Arm (126) der Auslösevorrichtung (104) durchsetzt wird. Die Lage der Verstellvorrichtung (105) auf dem Positionierelement (110) wird jeweils so gewählt, daß der horizontale Arm (126) der Auslösevorrichtung (104) entweder gegen die obere oder gegen die untere Begrenzung des vertikalen Schlitzes anliegt oder diesen in etwa mittig durchsetzt. In der in Fig. 7 in durchgezogenen Linien dargestellten Position der Verstellvorrichtung (105) wird sowohl der Sparspülvorgang als auch der Vollspülvorgang durch Druck auf das Bedienorgan (120) ausgelöst. Dabei wird der Vollspülvorgang durch leichten Druck auf das Bedienorgan (120) eingeleitet, der ausreicht, um das mit dem Hubelement (5) verbundene Dichtelement (6) von seinem Ventilsitz (33) abzuheben, durch den jedoch der Steg (106) nicht ausreichend weit vom Ringmagneten (107) entfernt wird, um ein Aufschwimmen des Magnetventils (103) auszulösen. Dies kann jedoch durch verstärkten Druck auf das Bedienorgan (120) erreicht werden, so daß auch während des Spülvorgangs die Vollspülung durch eine Sparspülung mit vorgegebener Mindestspülmenge ersetzt werden kann.

In der in Fig. 7 a) in gestrichelten Linien dargestellten Position der Verstellvorrichtung (105) wird beim Hochziehen des Bedienorgans (120) auch die Auslösevorrichtung (104) und damit der Bund (110) angehoben. Während ein leichtes Anheben auch hier nur eine Vollspülung auslöst, kann durch stärkeres Ziehen der Auftriebkörper (108) mit Hilfe des Bundes (110) so weit angehoben werden, daß die Auftriebskraft die magnetische Anziehungskraft übersteigt und der mit dem Auftriebskörper (108) verbundene Ringmagnet (107) aufschwimmt. Die in Fig. 7 b) dargestellte Position der Verstellvorrichtung gestattet ein normales Spülen ohne Auslösung eines Sparspülvorgangs sowohl durch Ziehen als auch durch Drücken des Bedienorgans (120).

## Patentansprüche

1. Vorrichtung zur Steuerung eines Spülvorganges im Bereich eines Toilettenbeckens, bei der eine Spülöffnung (32) eines spülwasseraufnehmenden Spülkastens (150) von einem in Richtung einer Gehäuselängsachse (2) beweglichen Hubelement (5) gesteuert ist, dessen Bewegungen in Richtung auf die Spülöffnung (32) von einem in einem Gehäuse (1) geführten Schwimmer (4) steuerbar ist, und das Gehäuse (1) sich über mindestens eine Auslauföffnung (109) in einen vom Spülkasten (150) umschlossenen Innenraum öffnet, dadurch gekennzeichnet, daß die Auslauföffnung (109) von einem Magnetventil (103) gesteuert ist, das durch Magnetkraft vor der Auslauföffnung (109) diese verschließend gehalten und durch eine an das Hubelement (5) angekoppelte Auslösevorrichtung (104) durch Überwindung der Magnetkraft von der Auslauföffnung (109) entfernbar und damit die Auslauföffnung (109) öffenbar ist, und das Magnetventil (103) auf Führungen in Richtung auf die Auslauföffnung (109) geführt ist.

2. Vorrichtung nach Anspruch 1, dadurch gekennzeichnet, daß das Magnetventil (103) mit einem Positionierelement (10) verbunden ist, das mechanisch an das Hubelement (5) angekoppelt ist.

3. Vorrichtung nach Anspruch 2, dadurch gekennzeichnet, daß das Positionierelement (10) wahlweise durch Drücken oder Ziehen eines Bedienorgans (120) betätigbar ist.

4. Vorrichtung nach Anspruch 3, dadurch gekennzeichnet, daß ein im wesentlich den Inhalt des gefüllten Spülkastens (150) ins Toilettenbecken abgebender Vollspülvorgang durch Betätigung des Bedienorgans (120) auslösbar ist.

5. Vorrichtung nach einem der Ansprüche 3 oder 4, dadurch gekennzeichnet, daß ein die vorgegebene Mindestspülmenge ins Toilettenbecken abgebender Sparspülvorgang durch Betätigung des Bedienorgans (120) vorprogrammierbar ist.

6. Vorrichtung nach Anspruch 3 bis 5, dadurch gekennzeichnet, daß der Vollspülvorgang durch Betätigung des Bedienorgans (120) unterbrechbar ist.

7. Vorrichtung nach Anspruch 6, dadurch gekennzeichnet, daß der Vollspülvorgang durch weitere Betätigung des Bedienorgans (120) mit verstärkter Zug- oder Druckkraft oder durch erneute Betätigung des Bedienorgans (120) unterbrechbar ist.

8. Vorrichtung nach Anspruch 5 bis 7, dadurch gekennzeichnet, daß die nach Abgabe der vorgegebenen Mindestspülmenge im Spülkasten verbleibende Restwassermenge durch Betätigen des Bedienorgans (120) ins Toilettenbecken abgebbar ist.

9. Vorrichtung nach einem der Ansprüche 1 bis 8, dadurch gekennzeichnet, daß die Einrichtung eine Betätigung des Bedienorgans (120) zu einem ersten Programmieren oder Auslösen eines Spülvorgangs wahlweise durch Drücken oder Ziehen und unabhängig davon zu einem nachfolgenden zweiten Auslösen oder Unterbrechen des Spülvorgangs ebenfalls wahlweise durch Drücken oder Ziehen zuläßt.

10. Vorrichtung nach einem der Ansprüche 2 bis 9, dadurch gekennzeichnet, daß das Magnetventil (103) über eine Auslösevorrichtung (104) mit dem Positionierelement (10) verbunden ist.

11. Vorrichtung nach einem der Ansprüche 1 bis 10, dadurch gekennzeichnet, daß das Magnetventil (103) einen mit einem Auftriebkörper (108) verbundenen Magneten (107) aufweist, der durch eine die Auftriebskraft übersteigende magnetische Anziehungskraft vor der Auslauföffnung (109) gehalten wird.

12. Vorrichtung nach einem der Ansprüche 1 bis 11, dadurch gekennzeichnet, daß beim Verschieben der Auslösevorrichtung (104) die das Magnetventil (103) vor der Auslauföffnung (109) haltende magnetische Anziehungskraft unter die ihr entgegenwirkende Auftriebskraft reduzierbar ist.

13. Vorrichtung nach einem der Ansprüche 1 bis 12, dadurch gekennzeichnet, daß unter der Auslauföffnung (109) ein die Auslauföffnung (109) nicht verschließendes magnetisches Halteelement (106) angeordnet ist.

14. Vorrichtung nach Anspruch 13, dadurch gekennzeichnet, daß das Halteelement (106) durch die Auslösevorrichtung (104) entgegen der Kraft einer Feder (111) vom Magneten (107) weg verschiebbar ist.

15. Vorrichtung nach Anspruch 13, dadurch gekennzeichnet, daß der Magnet (107) durch die Auslösevorrichtung (104) vom Halteelement (106) weg verschiebbar ist.

16. Vorrichtung nach einem der Ansprüche 11 bis 15, dadurch gekennzeichnet, daß die Auslösevorrichtung (104) durch den Auftriebskörper (108), durch die Auslauföffnung (109) und durch das Halteelement (106) hindurch geführt ist.

17. Vorrichtung nach einem der Ansprüche 10 bis 16, gekennzeichnet durch einen im Bereich des Magnetventils (103) auf der Auslösevorrichtung (104) unverschiebbar angeordneten, beim Betätigen der Auslösevorrichtung (104) den Auftriebskörper (108) oder das Halteelement (106) mitverschiebenden Bund (110).

18. Vorrichtung nach einem der Ansprüche 10 bis 17, gekennzeichnet durch eine Verstellvorrichtung (105) durch die die Auslösevorrichtung (104) in unterschiedlichen Stellungen mit dem Positionierelement verbindbar ist.

19. Vorrichtung nach Anspruch 18, dadurch gekennzeichnet, daß die Verstellvorrichtung (105) auf dem Positionierelement (10) verschiebbar ist.

20. Vorrichtung nach Anspruch 18 oder 19, dadurch gekennzeichnet, daß die Verstellvorrichtung (105) auf dem Positionierelement (10) in unterschiedlichen Verschiebestellungen fixierbar ist.

21. Vorrichtung nach einem der Ansprüche 18 bis 20, dadurch gekennzeichnet, daß die Verstellvorrichtung (105) als Bügel ausgebildet ist und einen Längsschlitz (122) begrenzt, in den die Auslösevorrichtung (104) eingreift.

## Claims

1. Apparatus for controlling a flushing operation in the region of a toilet pan, in which a flushing opening (32) of a flushing water-accommodating cistern (150) is controlled by a lift element (5) which is movable in the direction of a housing longitudinal axis (2) and whose movement in a direction towards the flushing opening (32) is controllable by a float (4) guided in a housing (1), and the housing (1) opens by way of at least one outlet opening (109) into an internal space enclosed by the cistern (150), characterised in that the outlet opening (109) is controlled by a solenoid valve (103) which is held by magnetic force in front of the outlet opening (109) closing same and which can be moved away from the outlet opening (109) by an operating device (104) coupled to the lift element (5), by overcoming the magnetic force, and in that way the outlet opening (109) can be opened, and the solenoid valve (103) is guided on guides in a direction towards the outlet opening (109).

2. Apparatus according to claim 1 characterised in that the solenoid valve (103) is connected to a positioning element (10) which is mechanically coupled to the lift element (5).

3. Apparatus according to claim 2 characterised in that the positioning element (10) is actuable selectively by pushing or pulling an operating member (120).

4. Apparatus according to claim 3 characterised in that a full flushing operation which discharges substantially the content of the filled cistern (5) into the toilet pan can be triggered by actuation of the operating member (120).

5. Apparatus according to one of claims 3 and 4 characterised in that an economy flushing operation which discharges the predetermined minimum flushing amount into the toilet pan can be pre-programmed by actuation of the operating member (120).

6. Apparatus according to claims 3 to 5 characterised in that the full flushing operation can be interrupted by actuation of the operating member (120).

7. Apparatus according to claim 6 characterised in that the full flushing operation can be interrupted by further actuation of the operating member (120) with an increased pushing or pulling force or by renewed actuation of the operating member (120).

8. Apparatus according to claims 5 to 7 characterised in that the residual amount of water which remains in the cistern after discharge of the predetermined minimum flushing amount can be discharged into the toilet pan by actuation of the operating member (120).

9. Apparatus according to one of claims 1 to 8 characterised in that the arrangement permits actuation of the operating member (120) for a first programming procedure or initiation of a flushing operation selectively by pushing or pulling and independently thereof for subsequent second initiation of or interruption of the flushing operation also selectively by pushing or pulling.

10. Apparatus according to one of claims 2 to 9 characterised in that the solenoid valve (103) is connected to the positioning element (10) by way of an operating device (104).

11. Apparatus according to one of claims 1 to 10 characterised in that the solenoid valve (103) has a magnet (107) which is connected to a buoyancy body (108) and which is held by a magnetic attraction force exceeding the buoyancy force in front of the outlet opening (109).

12. Apparatus according to one of claims 1 to 11 characterised in that upon displacement of the operating device (104) the magnetic attraction force which holds the solenoid valve (103) in front of the outlet opening (109) can be reduced under the buoyancy force opposing it.

13. Apparatus according to one of claims 1 to 12 characterised in that arranged under the outlet opening (109) is a magnetic holding element (106) which does not close the outlet opening (109).

14. Apparatus according to claim 13 characterised in that the holding element (106) is displaceable away from the magnet (107) by the operating device (104) against the force of a spring (111).

15. Apparatus according to claim 13 characterised in that the magnet (107) is displaceable away from the holding element (106) by the operating device (104).

16. Apparatus according to one of claims 11 to 15 characterised in that the operating device (104) is passed through the buoyancy body (108), through the outlet opening (109) and through the holding element (106).

17. Apparatus according to one of claims 10 to 16 characterised by a collar (110) which is arranged immovably on the operating device (104) in the region of the solenoid valve (103) and which upon actuation of the operating device (104) also displaces the buoyancy body (108) or the holding element (106).

18. Apparatus according to one of claims 10 to 16 characterised by an adjusting device (105) by which the operating device (104) can be connected to the positioning element in different positions.

19. Apparatus according to claim 18 characterised in that the adjusting device (105) is displaceable on the positioning element (10).

20. Apparatus according to claim 18 or claim 19 characterised in that the adjusting device (105) can be fixed on the positioning element (10) in different displacement positions,

21. Apparatus according to one of claims 18 to 20 characterised in that the adjusting device (105) is in the form of a stirrup and delimits a longitudinal slot (122) into which the operating device (104) engages.

## Revendications

1. Dispositif de commande d'un processus de chasse d'eau dans une cuvette de W.-C., dans lequel un orifice de chasse (32) d'un réservoir (150) contenant l'eau est commandé par un élément de levage (5) qui se déplace dans le sens d'un axe longitudinal (2) du réservoir et dont les mouvements vers l'orifice de chasse (32) peuvent être commandés par un flotteur (4) guidé dans un boîtier (1), et le boîtier (1) s'ouvre par au moins un orifice d'évacuation (109) dans un compartiment intérieur délimité par le réservoir d'eau (150), caractérisé en ce que l'orifice d'évacuation (109) est commandé par une valve magnétique (103), qui est maintenue par une force magnétique devant l'orifice d'évacuation (109) en position de fermeture de celui-ci et qui peut être retirée de l'orifice d'évacuation (109) par une force exercée par un dispositif de libération (104) assemblé à l'élément de levage (5) et supérieure à la force magnétique, et peut venir ainsi en position d'ouverture de l'orifice d'évacuation (109), et la valve magnétique (103) se déplace sur des guidages en direction de l'orifice d'évacuation (109).

2. Dispositif selon la revendication 1, caractérisé en ce que la valve magnétique (103) est reliée à un élément de positionnement (10) qui est couplé mécaniquement à l'élément de levage (5).

3. Dispositif selon la revendication 2, caractérisé en ce que l'élément de positionnement (10) peut être actionné au choix par une pression ou une traction d'un organe de commande (120).

4. Dispositif selon la revendication 3, caractérisé en ce qu'un processus de chasse intégral, par lequel sensiblement le contenu du réservoir (150) plein est évacué dans la cuvette des W.-C., est déclenché par la manoeuvre de l'organe de commande (120)

5. Dispositif selon la revendication 3 ou 4, caractérisé en ce qu'un processus de chasse économique, par lequel une quantité minimale d'eau predéfinie est évacuée dans la cuvette des W.-C., peut être préprogrammé par la manoeuvre de l'organe de commande (120).

6. Dispositif selon l'une quelconque des revendications 3 à 5, caractérisé en ce que le processus de chasse intégral peut être interrompu par la manoeuvre de l'organe de commande (120).

7. Dispositif selon la revendication 6, caractérisé en ce que le processus de chasse intégral peut être interrompu par la poursuite de la manoeuvre de l'organe de commande (120) avec une plus grande force de traction ou de pression ou par une nouvelle manoeuvre de l'organe de commande (120).

8. Dispositif selon l'une quelconque des revendications 5 à 7, caractérisé en ce que la quantité résiduelle d'eau, subsistant dans le réservoir après l'évacuation de la quantité minimale prédéfinie, peut être évacuée dans la cuvette des W.-C. par la manoeuvre de l'organe de commande (120).

9. Dispositif selon l'une quelconque des revendications 1 à 8, caractérisé en ce que le dispositif autorise une manoeuvre de l'organe de commande (120) pour une première programmation ou un premier déclenchement d'un processus de chasse actionné au choix par une pression ou une traction et, indépendamment de cela, pour un deuxième déclenchement consécutif ou une interruption du processus de chasse actionné également au choix par une pression ou une traction.

10. Dispositif selon l'une quclconque des revendications 2 à 9, caractérisé en ce que la valve magnétique (103) est reliée à l'élément de positionnement (10) par l'intermédiaire d'un dispositif de libération (104).

11. Dispositif selon l'une quelconque des revendications 1 à 10, caractérisé en ce que la valve magnétique (103) est munie d'un aimant (107) assemblé à un corps de poussée ascensionnelle (108), lequel aimant est maintenu devant l'orifice d'évacuation (109) par une force d'attraction magnétique supérieure à la poussée ascensionnelle.

12. Dispositif selon l'une quelconque des revendications 1 à 11, caractérisé en ce que, par un déplacement du dispositif de libération (104) la force d'attraction magnétique, qui maintient la valve magnétique (103) devant l'orifice d'évacuation (109), peut être diminuée et devenir inférieure à la poussée ascensionnelle agissant en sens inverse.

13. Dispositif selon l'une quelconque des revendications 1 à 12, caractérisé en ce qu'un élément de retenue (106) magnétique n'obstruant pas l'orifice d'évacuation (109) est disposé en dessous de l'orifice d'évacuation (109).

14. Dispositif selon la revendication 13, caractérisé en ce que l'élément de retenue (106) peut être déplacé par le dispositif de libération (104), à l'encontre de la force exercée par un ressort (111), de manière à s'écarter de l'aimant (107).

15. Dispositif selon la revendication 13, caractérisé en ce que l'aimant (107) peut être déplacé par le dispositif de libération (104) de manière à s'écarter de l'élément de retenue (106).

16. Dispositif selon l'une quelconque des revendications 11 à 15, caractérisé en ce que le dispositif de libération (104) est guidé à travers le corps de poussée ascensionnelle (108), à travers l'orifice d'évacuation (109) et à travers l'élément de retenue (106).

17. Dispositif selon l'une quelconque des revendications 10 à 16, caractérisé par un collet de butée (110), qui est disposé dans la zone de la valve magnétique (103) de manière à ne pas se déplacer sur le dispositif de libération (104) et qui, par une manoeuvre du dispositif de libération (104), entraîne dans son déplacement le corps de poussée ascensionnelle (108) ou l'élément de retenue (106).

18. Dispositif selon l'une quelconque des revendications 10 à 17, caractérisé par un dispositif de réglage (105) par lequel le dispositif de libération (104) peut être relié dans différentes positions avec l'élément de positionnement.

19. Dispositif selon la revendication 18, caractérisé en ce que le dispositif de réglage (105) peut se déplacer sur l'élément de positionnement (10).

20. Dispositif selon la revendication 18 ou 19, caractérisé en ce que le dispositif de réglage (105) peut être bloqué sur l'élément de positionnement (10) dans différentes positions.

21. Dispositif selon l'une quelconque des revendications 18 à 20, caractérisé en ce que le dispositif de réglage (105) est conçu en forme d'arceau et délimite une fente longitudinale (122) dans laquelle s'engage le dispositif de libération (104).
